# EUROPÄISCHE PATENTSCHRIFT

(11) **EP 1 015 370 B1**
(45) Veröffentlichungstag und Bekanntmachung des Hinweises auf die Patenterteilung: **17.07.2002**
(21) Anmeldenummer: 98951407.0
(22) Anmeldetag: 15.09.1998
(51) Int. Cl.: B65H 51/22

(54) **VERFAHREN ZUM ZWISCHENSPEICHERN VON FADEN UND LIEFERGERÄT**
METHOD FOR INTERMEDIATE STORAGE OF THREADS AND DELIVERY DEVICES
PROCEDE POUR LE STOCKAGE INTERMEDIAIRE DE FIL, ET APPAREIL DISTRIBUTEUR

(30) Priorität: 16.09.1997 SE 9703369
(43) Veröffentlichungstag der Anmeldung: 05.07.2000
(73) Patentinhaber: IROPA AG, 6340 Baar (CH)
(72) Erfinder: HALVARSSON, Björn, S-523 30 Ulricehamn (SE)
(74) Vertreter: Grünecker, Kinkeldey, Stockmair & Schwanhäusser Anwaltssozietät
(86) Internationale Anmeldenummer: EP9805870
(87) Internationale Veröffentlichungsnummer: WO9914149

(56) Entgegenhaltungen:
- EP-A- 0 327 973
- EP-A- 0 580 267
- DE-A- 2 651 857
- US-A- 5 765 399
- PATENT ABSTRACTS OF JAPAN vol. 17, no. 597 (C-1127), 2. November 1993 -& JP 05 179538 A (ICHIKAWA TEKKOSHO : YUGEN), 20. Juli 1993

## Beschreibung

Die Erfindung betrifft ein Verfahren gemäß Oberbegriff des Anspruchs 1 sowie ein Liefergerät gemäß Oberbegriff des Anspruchs 6.

Aus EP-A-580 267 und EP-A-327 973 sind Verfahren zum Zwischenspeichem von Faden und zum Durchführen des Verfahrens geeignete Liefergeräte bekannt, bei denen bei Anliegen eines Stopsignals für den elektrischen Wickeldrehantrieb noch eine Kriechgang-Drehung in Wickelrichtung eingesteuert wird, nachdem ein ausgewähltes Positionssignal erhalten wurde, das aus der relativen Drehbewegung zwischen dem Aufwickelelement und dem Speicherkörper abgeleitet wird. Der Wickeldrehantrieb wird elektrisch bis auf die Kriechgang-Geschwindigkeit abgebremst und dann über einen vorbestimmten Drehwinkel bis in eine bestimmte Drehposition weitergedreht, ehe der Stillstand eintritt. Bei Stillstand kann jedoch noch eine Zugkraft im Faden zwischen dem Aufwickelorgan und dem Speicherkörper vorliegen oder können im Liefergerät vorgesehene elastische Komponenten, z.B. ein elastischer Füllkörper oder eine elastische -Staubabdichtung, im Wickeldrehantrieb ein Rückdrehmoment erzeugen. Aufgrund des Rückdrehmoments kommt es nach dem Stillstand zu einer Rückdrehbewegung, durch die der Faden in zumindest der ersten Windung auf dem Speicherkörper lose wird und über weitere auf dem Speicherkörper liegende Fadenwindungen gelangen kann. Sobald der Wickeldrehantrieb nach einer Stillstandsperiode wieder anläuft, wird der lose Faden schlagartig gespannt, was zu einem Fadenbruch führen kann, oder bleibt der über andere Windungen gefallene Windungsteil in dieser inkorrekten Stellung, wodurch es zu einem Warenfehler in der den Faden vom Liefergerät abziehenden Textilmaschine kommt. Besonders kritisch ist dies bei Luftdüsenwebmaschinen und Liefergeräten, die jeweils nur eine vorbestimmte Fadenlänge durch eine Stoppvorrichtung gesteuert für einen Eintrag freigeben. Die nacheinander abgezogenen Windungen werden dabei überwacht, um die Stopvorrichtung jeweils kurz vor Erreichen der eingestellten Fadenlänge zu betätigen. Liegen übereinandergefallene Windungen vor, dann lassen sich diese beim Abzug kaum detektieren, was zu einem Gewebefehler führen kann. Die nachteilige Wirkung einer Rückdrehung des Wickeldrehantriebs während einer Stillstandsperiode ist auch bei anderen Liefergeräten, z.B. für Projektil- oder Greiferwebmaschinen unerwünscht, insbesondere beim Multicolor-Weben mit gegebenenfalls langen Stillstandsperioden für eine Farbe, und zwar unabhängig davon, ob es sich um ein Liefergerät mit stationärem oder drehbaren Speicherkörper oder mit einem Speicherkörper mit veränderlichem oder gleichbleibendem Durchmesser handelt. Die Rückdrehbewegung kann durchaus zu einem Drehweg des Auslasses des Aufwickelelementes zwischen z.B. 3 und 7 cm führen.

Aus JP-A-05 179538 ist ein Verfahren zum Zwischenspeichern von Faden auf einem trommelartigen Speicherkörper eines Liefergeräts bekannt, bei dem voreilend zum Beginn der Stillstandsperiode in dem Wickeldrehantrieb elektrisch ein in Wickelrichtung orientiertes Halte-Drehmoment erzeugt wird. Dieses Haltedrehmoment wird während der Stillstandsperiode und bei stillstehendem Wickeldrehantrieb aufrechtgehalten. Bei diesem Verfahren läuft der Wickeldrehantrieb nach der anfänglich starken Verzögerung beim Abbremsen allmählich bis zum Stillstand aus. Die Stillstandskondition wird gehalten, selbst wenn eine Spannung im stromaufliegenden Fadenabschnitt versucht, den Wickeldrehantrieb in Gegenrichtung zurückzudrehen. Eine Kriechgangdrehung über eine vorbestimmte Zeitdauer oder einen vorbestimmten Drehwinkel wird nicht eingesteuert, weil es als ausreichend angesehen wird, das Halte-Drehmoment voreilend zum echten Stillstand des Wickeldrehantriebs aufzubauen. Wenngleich es bei diesem Verfahrens nicht mehr zum Rückdrehen des Wickeldrehantriebs kommt, kann in der Praxis nicht zuverlässig ausgeschlossen werden, dass beim Anhalten des Wickeldrehantriebs im stromauf vorliegenden Faden nicht doch eine Schleifenbildung auftritt und/oder der Wickeldrehantrieb unter der voreilend einsetzenden Wirkung des Halte-Drehmoments zu weit nachläuft.

Der Erfindung liegt die Aufgabe zugrunde, ein Verfahren der eingangs genannten Art sowie ein Liefergerät zum Durchführen des Verfahrens anzugeben, mit denen Störungen und Schäden aufgrund einer Rückdrehbewegung nach einem Stillstand vermieden werden und eine korrekte Fadenkontrolle in der Auslaufphase erzielt werden.

Die gestellte Aufgabe wird mit den Merkmalen des Verfahrensanspruchs 1 oder den Merkmalen des Nebenanspruchs 6 gelöst.

Die vor der Einstellung des Halte-Drehmoments bewusst eingesteuerte Kriechgang-Drehung des Wickeldrehantriebs über eine vorbestimmte Zeitdauer oder über einen vorbestimmten Drehwinkel dient einer korrekten Fadenkontrolle in der Auslaufphase und gegebenenfalls auch dazu, den Wickeldrehantrieb schließlich in einer vorbestimmten Position zum Stillstand zu bringen. Das erst mit dem Stillstand eingestellte Halte-Drehmoment verhindert, dass sich der Faden während der Stillstandsperiode entspannt oder lockert. Da das Halte-Drehmoment über die Stillstandsperiode aufrechterhalten bleibt, verändert sich über die Stillstandsperiode die ordnungsgemäße Fadenlage nicht. Beim erneuten Anlaufen des Wickeldrehantriebs nach einer Stillstandsperiode liegt keine Gefahr eines Fadenbruchs bzw. eines Gewebefehlers aufgrund eines gelockerten Fadens oder einer über andere Windungen hinweggefallenen Windung vor. Das Halte-Drehmoment wirkt additiv zum systembedingt gegebenen Drehwiderstand des Wickeldrehantriebs und der damit gekoppelten Komponenten, ohne jedoch eine Drehung in Wickelrichtung zu erzeugen. Der Wickeldrehantrieb wird sozusagen in Wickelrichtung statisch vorgespannt, nachdem er seine Kriechgangdrehung ausgeführt hat.

Bei Verwendung des Liefergeräts lässt sich die Fadenbruchquote und auch die Quote eventueller Gewebefehler spürbar reduzieren. Dies ist insbesondere bei Webmaschinen vorteilhaft, bei denen es musterabhängig für einzelne Liefergeräte längere Stillstandsperioden gibt. Die Rückdrehsperre lässt sich durch einen Haltestrom zeitlich exakt aktivieren und ist deshalb auch für schnelllaufende Liefergeräte ausreichend präzis, um das unerwünschte Rückdrehen zu unterdrücken. Es können ohnedies steuerungstechnisch und konstruktiv vorgesehene Komponenten für diese Zusatzfunktion mitverwendet werden.

Gemäß Anspruch 2 wird das Halte-Drehmoment konstant und steuerungstechnisch einfach mittels eines Haltestroms bzw. einer Haltespannung dann eingestellt, wenn eine Stillstandsperiode beginnt und über die gesamte Stillstandsperiode aufrechterhalten.

Gemäß Anspruch 3 wird das Halte-Drehmoment exakt beim Stillstand eingestellt. Ideal wäre es, das Halte-Drehmoment kurzzeitig nach dem Stillstand, z.B. einige Millisekunden später, einzustellen, um dann das beim Stillstand entstehende Losbrechmoment des Wickeldrehantriebs, das in beiden Drehrichtungen wirkt, mitwirken zu lassen. Es kann allerdings steuerungstechnisch schwierig sein, den exakten Zeitpunkt des mechanischen Stillstands des Liefergeräts zu detektieren und dann die Einstellung des Halte-Drehmoments darauf abzustimmen.

Gemäß Anspruch 4 wird das Halte-Drehmoment in Abhängigkeit von der Fadenqualität und/oder dem mechanischen Drehwiderstand eingestellt, und zwar im Hinblick darauf, einerseits das zu erwartende Rückdrehmoment vollständig oder zumindest weitestgehend zu kompensieren, und andererseits keine weitere Bewegung in Wickelrichtung zu bewirken.

Gemäß Anspruch 5 wird, um beim Einstellen des Halte-Drehmomentes eine Stufenfunktion zu vermeiden, die Frequenz bei gleichzeitiger Absenkung der Spannung um ein Vielfaches erhöht. Dadurch lässt sich das Halte-Drehmoment feinfühlig einstellen und aufrechterhalten.

Gemäß Anspruch 7 wird das Halte-Drehmoment über einen Mikroprozessor der elektrischen Steuereinrichtung eingestellt, der software-seitig auf diese Aufgabe vorbereitet ist. Üblicherweise in Liefergeräten vorgesehene Mikroprozessoren sind wie die Steuerelektronik ohne weiteres in der Lage, diese zusätzliche Aufgabe ohne konstruktive Modifikationen des Liefergerätes auszuführen.

Grundsätzlich könnte trotzdem unter besonderen Betriebsbedingungen gegebenenfalls manchmal eine geringfügige Rückdrehbewegung bzw. eine kleine Drehung in Wickelrichtung auftreten. Dies wäre jedoch im Rahmen der Lösung der gestellten Aufgabe zu tolerieren, weil die Betriebssicherheit bereits erheblich verbessert ist, wenn ein Rückdrehen mit hoher Wahrscheinlichkeit vermieden ist oder nur manchmal abgeschwächt auftritt.

Anhand der Zeichnung wird eine Ausführungsform des Erfindungsgegenstandes erläutert. Es zeigen:
- Fig. 1: eine schematische Seitenansicht eines Liefergerätes,
- Fig. 2: ein Diagramm zum Betriebsverhalten des Liefergeräts, und
- Fig. 3: ein weiteres Diagramm zur Vedeutlichung des erfindungsgemäßen Verfahrens.

Ein Fadenliefergerät F in Fig. 1 dient zum Zwischenspeichern eines Fadens Y bei der Fadenlieferung an einen Verbraucher, beispielsweise eine Webmaschine, die den Faden Y als Schußfaden verarbeitet. Das Liefergerät F könnte in anderer Ausbildung auch für eine Strickmaschine eingesetzt werden. In einem Gehäuse 1 ist ein Aufwicke-Ielement 2 drehbar angeordnet, das mittels eines Wickeldrehantriebs 3, z.B. eines Asynchronmotors, relativ zu einem trommelförmigen, stationären Speicherkörper 4 drehbar ist, und zwar z.B. in Wickelrichtung 5. Der Faden Y wird von einer Vorratsspule 7 abgezogen, und durch eine hohle Welle mit einem schrägen Aufwickelrohr 2a zum Außenumfang des Speicherkörpers 4 gebracht und darauf in nebeneinanderliegenden Windungen 6 tangential aufgewickelt. Aus den Windungen 6 zieht der nichtdargestellte Verbraucher den Faden intermittierend ab. Eine elektronische Steuereinrichtung CU ist mit dem Wickeldrehantrieb 3 verbunden und enthält beispielsweise einen Mikroprozessor MP. Ein gegebenenfalls vorgesehener Sensor S1 erzeugt Signale, die die Drehposition des Aufwickelelementes 2 repräsentieren. Ein weiterer Sensor S2 kann die Anzahl der Fadenwindungen 6 oder die Größe des durch die Fadenwindungen gebildeten Fadenvorrats auf dem Speicherkörper 4 abtasten und in Abhängigkeit davon, ob der Fadenvorrat eine vorgegebene Grenze unterschreitet oder eine andere vorgegebene Grenze überschreitet, Signale an die Steuereinrichtung CU liefern. Die Steuereinrichtung CU steuert mit Hilfe des Mikroprozessors MP den Wikkeldrehantrieb 3 derart an, daß zum Ergänzen des Fadenvorrats das Aufwickelelements 2 in Wickelrichtung 5 gedreht wird oder in Abhängigkeit von Signalen des Sensors S2 bzw. S1 oder eines Signals von der zugeordneten Textilmaschine der Wikkeldrehantrieb 3 für jeweils eine Stillstandsperiode angehalten, und gegebenenfalls bis zum Stillstand elektronisch abgebremst wird. Gegebenenfalls wird vor Erreichen des Stillstands ein bestimmter Drehwinkel oder eine bestimmte Zeitdauer mit einer Drehung in Wickelrichtung mit Kriechgang-Geschwindigkeit durchfahren. Der Wikkeldrehantrieb 3 bildet eine über die Steuereinrichtung CU aktivierbare elektromotorische Rückdrehsperre D des Fadenliefergeräts.

In Fig. 1 ist von dem Fadenliefergerät F nur ein Teil gezeigt, um dessen grundsätzliche Funktion zu erläutern. Das Fadenliefergerät F könnte mit einer Fadenbremsvorrichtung stromab der Windungen 6 ausgestattet sein und zur Fadenlieferung zu einer Projektil- oder Greiferwebmaschine (nicht gezeigt) dienen. Bei der Fadenlieferung zu einer Düsenwebmaschine (nicht gezeigt), z.B. einer Luftdüsen- oder einer Wasserdüsen-Webmaschine, wäre das Fadenliefergerät F hingegen als Meß-Liefergerät ausgebildet, das für jeden Eintragvorgang eine exakt vorherbestimmte Fadenlänge zum Abzug freigibt. In diesem Fall arbeitet mit dem Speicherkörper 4 eine zwischen einer Freigabestellung und einer Stoppstellung verstellbare Stoppvorrichtung zusammen, und sind Abtasteinrichtungen am Fadenliefergerät F vorgesehen, die das Abziehen jeweils nur einer vorbestimmten Anzahl von Windungen überwacht. Dabei könnte der Speicherkörper mit veränderlichem Durchmesser oder mit unveränderlichem Durchmesser ausgebildet sein.

Die vorerwähnte Rückdrehsperre D hat die Aufgabe, ein Zurückdrehen des Aufwickelelementes 2 bei Stillstand des Wickeldrehantriebs 3 zu verhindern, damit sich der Faden Y im Verlauf durch das Aufwickelelement 2, 2a bis auf den Speicherkörper 4 nicht entspannt oder lockert. Eine Rückdrehbewegung könnte verursacht werden durch eine beim Stillstand im Faden Y wirkende Spannung, die aufgrund des Hebelarms des Auslasses des Aufwickelelementes 2 das Aufwickelelement 2 in Rückdrehrichtung zu drehen sucht, oder beispielsweise durch elastische Komponenten K im Fadenliefergerät, die beim Stillstand des Aufwickelelementes 2 bis in den Wickeldrehantrieb 3 zurückwirken. Es könnten dies elastische Staubabdichtungen beim Aufwickelelement 2 und/oder im Speicherkörper 4 sein, falls dieser mit Vorschubelementen für eine Fadenseparation ausgestattet ist, die indirekt mittels des Wickeldrehantriebs angetrieben werden.

Die Wirkungsweise der Rückdrehsperre D ist wie folgt:

Beim Stillstand des Aufwickelelements zu Beginn einer Stillstandsperiode wird in dem Wickeldrehantrieb 3 ein Halte-Drehmoment, vorzugsweise mit konstanter Stärke, eingestellt und über die Stillstandsperiode aufrechtgehalten. Das Halte-Drehmoment wird nur so stark eingestellt, daß keine weitere Drehung in Wickeldrehrichtung im Wikkeldrehantrieb 3 auftritt, und daß unter dem Rückdrehmoment das Aufwickelelement 2 nicht rückwärts gedreht wird.

Im Falle eines Asynchronmotors als Wickeldrehantrieb 3, der mit Pulsweiten-Modulation gesteuert wird, wird das Halte-Drehmoment beim Stillstand mit gegenüber der Frequenz kurz vor dem Stillstand um ein Vielfaches, z.B. den Faktor 10 oder mehr, erhöhter Frequenz bei entsprechend abgesenkter Spannung eingesteuert. Wenn während der Kriechgangphase bis zum Stillstand die Frequenz etwa 0,5 Hz betrug, wird zur Einsteuerung des Halte-Drehmoments die Frequenz auf 5,0 bis 10 Hz erhöht, um eine unerwünschte Stufenfunktion zu vermeiden. Die Einstellung des Halte-Drehmoments wird zweckmäßigerweise ab Erreichen der elektrischen Geschwindigkeit Null vorgenommen, d.h. zu einem Zeitpunkt, an dem die mechanische Geschwindigkeit noch nicht bei Null liegt bzw. der Stillstand noch nicht eingetreten ist. Zum Einstellen des Halte-Drehmoments kann beispielsweise eine Spannung benutzt werden, die zwischen 2 % und 5 % der nominellen Betriebsspannung beträgt. Das Halte-Drehmoment kann entsprechend einer elektrischen Geschwindigkeit von z.B. nur 1 % der maximalen elektrischen Geschwindigkeit eingestellt werden, so daß sich das Aufwickelelement nach dem Stillstand nicht weiterdreht.

Optimal wäre es, das Halte-Drehmoment in Wickeirichtung ganz kurz nach dem mechanischen Stillstand, z.B. wenige Millisekunden danach, einzustellen, um das relativ hohe Losbrechmoment nach dem Stillstand nutzen zu können. Andererseits ist das Einstellen des Halte-Drehmoments exakt beim Stillstand oder voreilend zu diesem ebenfalls brauchbar.

In Fig. 2 ist auf der horizontalen Achse die Zeit aufgetragen, während vertikal die Geschwindigkeit, das Drehmoment oder der Strom des Wickeldrehantriebs andeutungsweise über der Zeit gezeigt sind. Der Anfangsbereich B gehört zu einer Laufphase, an die sich eine Stillstandsperiode C anschließt, auf die eine neuerliche Laufphase B folgt. Gemäß der Kurve a fällt die elektrische Geschwindigkeit des Wickeldrehantriebs stark ab, weil zweckmäßigerweise elektrisch abgebremst wird. Zu einem Zeitpunkt t_{V} bzw. bei einem Punkt t_{X1} ist elektrische Geschwindigkeit Null erreicht. Die mechanische Geschwindigkeit fällt ab bis zum eigentlichen Stillstand t_{X}. Während der Stillstandsperiode C wird das konstant eingestellte Halte-Drehmoment H aufrechterhalten, das entweder zum Zeitpunkt t_{V}, d.h. voreilend zum Stillstand t_{X}, oder beim mechanischen Stillstand zum Zeitpunkt t_{X}, oder nacheilend um eine Zeitdifferenz Δt zum Zeitpunkt tₙ eingestellt wird. Zum Zeitpunkt t_{Z} wird entlang der Kurve b der Wikkeldrehantrieb wieder in Wickelrichtung in Gang gesetzt.

Wie dies bei Fadenliefergeräten üblich sein kann, läßt sich der Wickeldrehantrieb in beiden Drehrichtungen wahlweise steuern, zum Verarbeiten von Fäden mit S- oder Z-Drehung. Das Halte-Drehmoment H wird jeweils in der gewählten Wickelrichtung erzeugt, jedoch nur mit einer Stärke, die ein Weiterdrehen des Wickeldrehantriebs in Wickelrichtung 5 vermeidet, hingegen eine Rückdrehung unter dem Rückdrehmoment verhindert.

In Fig. 3 ist über der Zeitachse t angedeutet, wie das in Wickelrichtung mit konstanter Größe wirkende Halte-Drehmoment H ab dem Stillstand t_{X} oder voreilend bzw. nacheilend zum Zeitpunkt t_{V} oder tₙ eingestellt und mit dem systembedingten Drehwiderstand M_{W} des Wickeldrehantriebs und der damit gekoppelten Komponenten des Liefergerätes gegenüber dem negativen Rückdrehmoment R wirksam ist, das ab Stillstand (Zeitpunkt t_{X}) auftritt. Das Rückdrehmoment ist gegebenenfalls variabel, jedoch nicht in der Lage, die Summe des Halte-Drehmoments H und des mechanischen Drehwiderstandes M_{W} in Rückdrehrichtung zu überwinden. Andererseits ist das Halte-Drehmoment H nur so groß stellt, daß es den mechanischen Drehwiderstand M_{W} in Wickelrichtung nicht zu überwinden vermag. Der Wickeldrehantrieb verharrt deshalb über die Stillstandsperiode in einem statisch in Wickelrichtung vorgespannten Zustand, ohne sich in Wickelrichtung oder dazu entgegengesetzt zu drehen.

Aus Sicherheitsgründen kann für den Fall, daß dennoch das Halte-Drehmoment zu einer Drehung des Wickeldrehantriebs in Wickelrichtung führen sollte, ein dann auftretendes Signal des Sensors S1 in der Steuereinrichtung CU in Fig. 1 benutzt werden, um das Halte-Drehmoment H zu annulieren oder zu senken.

Die elektromotorische Rückdrehsperre D kann für Liefergeräte benutzt werden, die einen stationären oder drehangetriebenen Speicherkörper aufweisen. Solche Liefergeräte mit elektromotorischer Rückdrehsperre D können auch für weitere, fadenverbrauchende Textilmaschinen verwendet werden als die eingangs genannten.

## Patentansprüche

1. Verfahren zum Zwischenspeichern von Faden (Y) auf einem trommelartigen Speicherkörper (4) eines Liefergeräts (F), bei dem mittels eines elektrischen Wickeidrehantriebs (3) der Faden mit durch Stillstandsperioden (C) unterbrochenen, relativen Drehbewegungen zwischen einem Aufwickelelement (2) und dem Speicherkörper (4) in Windungen (6) auf den Speicherkörper (4) aufgebracht wird,
wobei der Wickeldrehantrieb bis zum Stillstand als Beginn jeder Stillstandsperiode (C) während einer vorbestimmten Zeitdauer oder über einen vorbestimmten Drehwinkel mit einer Kriechgang-Drehung in Wickelrichtung (5) weitergedreht wird,
**dadurch gekennzeichnet, dass**
ab dem Beginn und während jeder Stillstandsperiode (C) in dem Wickeldrehantrieb (3) ohne weitere Drehung in Wickelrichtung (5) ein in Wickelrichtung (5) wirkendes Halte-Drehmoment (H) erzeugt wird.

2. Verfahren nach Anspruch 1, **dadurch gekennzeichnet, dass** das Halte-Drehmoment (H) mittels eines Haltestroms bzw. einer Haltespannung und konstant eingestellt wird.

3. Verfahren nach Anspruch 1, **dadurch gekennzeichnet, dass** das Halte-Drehmoment zeitlich exakt beim mechanischen Stillstand (t_{X}) des Wickeldrehantriebs (3) eingestellt wird.

4. Verfahren nach wenigstens einem der vorhergehenden Ansprüche, **dadurch gekennzeichnet, dass** das Halte-Drehmoment (H) in Abhängigkeit von der Fadenqualität und/oder dem mechanischen Drehwiderstand (M_{W}) des Wickeldrehantriebs (3) und damit mechanisch gekoppelter Komponenten eingestellt wird.

5. Verfahren nach wenigstens einem der vorhergehenden Ansprüche, **dadurch gekennzeichnet, dass** der Wickeldrehantrieb (3) einen mittels Pulsweitenmodulation gesteuerten Asynchronmotor aufweist, und dass zum Einstellen des Halte-Drehmoments (H) die Modulationsfrequenz gegenüber der kurz vor dem Stillstand eingesteuerten Frequenz um ein Vielfaches erhöht wird, z.B. um mehr als den Faktor 10, und dass dabei die Spannung auf eine Bruchteil der nominellen Betriebsspannung, z.B. auf 2 % bis 5 %, vermindert wird.

6. Liefergerät zum Durchführen des Verfahrens nach wenigstens einem der Ansprüche 1 bis 5, **dadurch gekennzeichnet, dass** eine elektromotorische Rückdrehsperre (D) vorgesehen ist, die im Anschluss an eine vorausgehende Kriechgang-Drehung in Wickelrichtung (5) ab Beginn und während jeder Stillstandsperiode (C) durch einen Haltestrom aktivierbar ist, dass der Wickeldrehantrieb (3) die Rückdrehsperre (D) bildet und aktiviert ohne weitere Drehung im Wickelrichtung (5) ein Halte-Drehmoment (H) in Wickelrichtung generiert.

7. Liefergerät nach Anspruch 6, **dadurch gekennzeichnet, dass** der Wickeldrehantrieb (3) an eine elektrische Steuereinrichtung (CU) angeschlossen ist, die einen Mikroprozessor (MP) enthält und dass der Mikroprozessor (MP) wenigstens eine Programmroutine aufweist, mit der während einer Stillstandsperiode der Haltestrom bzw. die Haltespannung für den Wickeldrehantrieb zum Aktivieren der Rückdrehsperre (D) einstellbar ist.

## Claims

1. Method for preliminarily storing yam (Y) on a drum-shaped storage body (4) of a feeding device (F), by relative rotational movements between a winding element (2) and said storage body (4) caused by an electric winding drive (3) and bringing said yam in windings (6) onto said storage body (4), said relative rotational movements being interrupted by resisting periods (C),
said winding drive (3) being further rotated until its stop by a crawl speed rotation in winding direction (5) during a predetermined period of time or over a predetermined rotational angle, said stop being the beginning of each resting (C), **characterised in that** starting with the beginning of and during said resting period (C) within said winding drive (3) a holding torque (H) is generated in winding direction (5) without further rotation in said winding direction (5).

2. Method as in claim 1, wherein said holding torque (H) is adjusted constant by means of a holding current or a holding voltage, respectively.

3. Method as in claim 1, wherein said holding torque (H) is switched on timewise precisely at the mechanical standstill (tX) of said winding drive (3).

4. Method as in at least one of the preceding claims, wherein said holding torque (H) is adjusted in dependence from the yam quality and/or the mechanical rotational resistance (MVV) of said winding drive (3) and components mechanically coupled therewith.

5. Method as in at least one of the preceding claims, wherein said winding drive (3) comprises an asynchrone motor controlled by pulse width modulation, wherein for adjusting said holding torque (h) the modulation frequency is raised in relation to the frequency shortly prior to the standstill by a multiple, e.g. by a factor more than 10, and wherein simultaneously the voltage is reduced to a fraction of the nominal operation voltage, e.g. to 2% to 5%.

6. Feeding device for carrying out the method of at least one of claims 1 to 5, wherein an electromotorial backtum detent (D) is provided which is actuable in continuation to a preceding crawl speed rotation in winding direction and starting with the beginning of and during each resting period (C) by means of a holding current, and wherein said winding drive (3) is constituting said backtum detent (S) and generates a holding torque (H) oriented in winding direction in activated condition without further rotation in winding direction (5).

7. Feeding device as in claim 6, wherein said winding drive 3 is connected to an electric control device (CU) containing a microprocessor (MP), and wherein said microprocessor (MP) at least includes a program routine by which for the actuation of said backturn detent (D) during a resting period said holding current or holding voltage, respectively, for said winding drive is adjusted.

## Revendications

1. Procédé pour le stockage intermédiaire de fil (Y) sur un organe de stockage (4), en forme de tambour, d'un appareil distributeur (F), dans lequel le fil est, au moyen d'un mécanisme de bobinage électrique (3), déposé en spires (6) sur l'organe de stockage (4) avec des mouvements de rotation relative, interrompus pendant des périodes d'arrêt (C), entre un élément d'enroulement (2) et l'organe de stockage (4),
dans lequel, au début de chaque période d'arrêt (C), le mécanisme de bobinage continue à tourner dans le sens de l'enroulement (5), pendant une période prédéterminée ou sur un angle de rotation prédéterminé, en rotation à vitesse lente jusqu'à l'arrêt
**caractérisé par le fait**
**qu'**à partir du début et pendant la période d'arrêt (C), se produit, dans le mécanisme de bobinage (3), sans poursuite de la rotation dans le sens du bobinage (5), un couple de maintien (H) agissant dans le sens du bobinage (5).

2. Procédé selon la revendication 1, **caractérisé par le fait que** le couple de maintien (H) est mis en oeuvre au moyen d'un courant de maintien ou d'une tension de maintien et qu'il est constant.

3. Procédé selon la revendication 1, **caractérisé par le fait que** le couple de maintien (H) est mis en oeuvre exactement au moment de l'arrêt mécanique (tx) du mécanisme de bobinage (3).

4. Procédé selon au moins l'une des revendications précédentes, **caractérisé par le fait que** le couple de maintien (H) est mis en oeuvre en fonction de la qualité du fil et/ou de la résistance mécanique à la rotation (Mw) du mécanisme de bobinage (3) et des composants qui lui sont mécaniquement couplés.

5. Procédé selon au moins l'une des revendications précédentes, **caractérisé par le fait que** le mécanisme de bobinage (3) présente un moteur asynchrone commandé au moyen d'une modulation de largeur d'impulsion et que pour la mise en oeuvre du couple de maintien (H), la fréquence de modulation croît, par rapport à la fréquence mise en oeuvre peu avant l'arrêt, d'un multiple, par exemple de plus que le facteur 10, et que la tension décroît alors pour atteindre une fraction de la tension d'exploitation nominale, par exemple 2 % à 5 %.

6. Appareil distributeur pour la mise en oeuvre du procédé selon au moins l'une des revendications 1 à 5, **caractérisé par le fait qu'**est prévu un verrou anti-retour électromotorisé (D) qui, à la suite d'une rotation à vitesse lente préalable dans le sens du bobinage (5), à partir du début et pendant chaque période d'arrêt (C), peut être activé par un courant de maintien, que c'est le mécanisme de bobinage (3) qui forme le verrou anti-retour (V) et, une fois activé, génère, sans poursuite de la rotation dans le sens du bobinage (5), un couple de maintien (H) dans le sens du bobinage.

7. Appareil distributeur selon la revendication 6, **caractérisé par le fait que** le mécanisme de bobinage (3) est relié à un organe de commande électrique (CU) qui contient un microprocesseur (MP) et que le microprocesseur (MP) présente au moins une routine de programmation avec laquelle, pendant une période d'arrêt, le courant de maintien ou la tension de maintien pour le mécanisme de bobinage peut être mis en oeuvre pour activer le verrou anti-retour (D).
